# EUROPÄISCHE PATENTSCHRIFT

(11) **EP 0 396 008 B1**
(45) Veröffentlichungstag und Bekanntmachung des Hinweises auf die Patenterteilung: **12.08.1998**
(21) Anmeldenummer: 90107820.4
(22) Anmeldetag: 25.04.1990
(51) Int. Cl.: F04B 39/16, B01D 46/30, B01D 46/10, B01D 39/20

(54) **Vakuumpumpe mit Ansaugfilter**
Vacuum pump with suction filter
Pompe à vide avec filtre d'aspiration

(30) Priorität: 29.04.1989 DE 8905452 U
(43) Veröffentlichungstag der Anmeldung: 07.11.1990
(73) Patentinhaber: Balzers und Leybold Deutschland Holding Aktiengesellschaft, 63450 Hanau (DE)
(72) Erfinder: Urban, Dietrich, D-5000 Köln 90 (DE)
(74) Vertreter: Leineweber, Jürgen, Dipl.-Phys.

(56) Entgegenhaltungen:
- EP-A- 0 173 787
- DE-A- 2 713 290
- DE-A- 2 720 278
- US-A- 2 846 139

## Beschreibung

Die Erfindung bezieht sich auf eine Vakuumpumpe mit einem im Ansaugbereich befindlichen Filter.

Bei einer Vielzahl von Vakuumpumpprozessen ist es nicht vermeidbar, daß Stäube in den Ansaugstutzen der angeschlossenen Vakuumpumpen gelangen. Als Beispiel sei auf die Evakuierprozesse bei der Fernsehröhrenfertigung hingewiesen.

Bei Turbomolekularvakuumpumpen besteht die Gefahr, daß die in die Pumpen gelangenden Stäube Lagerschäden verursachen. Die in der Regel verwendeten Vorvakuumpumpen, z. B. Drehschieberpumpen, weisen einander berührende Bauteile auf, zwischen denen anfallende Stäube wie Schmirgel wirken und damit einen erhöhten Verschleiß zur Folge haben. Bei Diffusionspumpen verursachen Stäube eine Verschmutzung des Treibmittels.

Es ist bekannt, zum Schutz von Vakuumpumpen Filter zu verwenden, die aus gesinterten Pulvern bestehen. Wenn Filter dieser Art Partikel bis zu 1µ abscheiden sollen, dann ist ihr Leitwert relativ niedrig, da die Porösität des gesinterten Pulvers bei maximal 35% liegt. Mit zunehmender Beladung des Filters nimmt dieser Wert relativ schnell ab, so daß sich eine kurze Standzeit der vorbekannten Filter ergibt. Es wäre zwar möglich, durch Veränderung der Porösität den Leitwert zu vergrößern; die untere Grenze der Größe der noch abscheidbaren Partikel würde sich dann aber nach oben verschieben.

Der vorliegenden Erfindung liegt die Aufgabe zugrunde, den Einsatz von Turbomolekularpumpen bei Applikationen mit Staubanfall möglich zu machen.

Erfindungsgemäß wird diese Aufgabe durch die Merkmale des Patentanspruchs 1 gelöst. Filtervliese mit Edelstahlfasern können bei Porösitäten von bis zu 98 %, also bei einem um ca. den Faktor 3 verbesserten Leitwert, praktisch alle Staubpartikel bis zu einer Größe von 1 µ abscheiden. Der Einsatz derartiger Filter im Ansaugbereich einer Vakuumpumpe hat deshalb im Vergleich zum Stand der Technik eine wesentliche Verbesserung des Leitwertes bei gleichbleibender Filterqualität zur Folge. Der besondere Vorteil, der sich hieraus ergibt, liegt insbesondere in der wesentlich längeren Standzeit, wodurch der Aufwand für Wartungsarbeiten erheblich reduziert werden kann. Der Einsatz von Turbomolekularpumpen bei Applikationen mit Staubanfall, wie z.B. Glühlampenproduktion, ist durch die Erfindung überhaupt erst möglich geworden.

Aus der DE-A-27 20 278 sind aus rostfreien, feinen Stahldrähten bestehende Filter an sich bekannt. Ihre Verwendung bei Turbomolekularpumpen ist nicht offenbart.

Zweckmäßig haben die im Faservlies verwendeten Fasern eine Stärke von wenigen µ, vorzugsweise 4 µ, und sind mit einem Gewicht von ca. 800 bis 1000 g/m² versintert. Ein Filter dieser Art hat eine feste Konsistenz. Die Gefahr, dass sich Faseranteile aus der Oberfläche lösen, besteht nicht. Er kann als Flachfilter mit einer Stärke von 1 bis 3 mm, vorzugsweise 2 mm, ausgebildet und deshalb platzsparend untergebracht werden.

Weitere Vorteile und Einzelheiten der Erfindung sollen anhand eines in der Figur dargestellten Ausführungsbeispieles erläutert werden.

Die beim Ausführungsbeispiel verwendete Vakuumpumpe ist eine Turbomolekularpumpe 1, der die Vorvakuumpumpe 2 nachgeschaltet ist. Der Ansaugflansch 3 der Turbomolekularpumpe 1 ist mit einem Flansch 4 eines gekrümmten Rohrabschnittes 5 verbunden. Das Dichtsystem zwischen den Flanschen 3 und 4 besteht aus dem Dichtring 6 und dem Zentrierring 7.

Der zweite Flansch 8 des gekrümmten Rohres 5 ist mit einem Flansch 11 verbunden, der Bestandteil des Auslaßstutzens 12 eines Grobfilters 13 ist. Der Grobfilter 13 ist siphonartig gestaltet und weist den zentralen Rohrabschnitt 14 und das äußere Gehäuse 15 auf. Der zentrale Rohrabschnitt 14 ist am Einlaßflansch 16 befestigt, der mit der jeweils zu evakuierenden, nicht dargestellten Einheit verbunden wird. Der Boden 17 des Gehäuses 15 ist abnehmbar, um im Grobfilter 13 abgeschiedene Partikel entfernen zu können.

Beim dargestellten Ausführungsbeispiel ist das erfindungsgemäße Filtervlies mit 18 bezeichnet. Es befindet sich zwischen den Flanschen 8 und 11 und ist dort in nicht näher dargestellter Weise eingespannt. Ein das Filtervlies umgebender Dichtring 19 sichert die Vakuumdichtheit im Bereich des Filtervlieses 18.

Es besteht auch die Möglichkeit, das Filtervlies 18 im Bereich des Flansches 3 anzuordnen, insbesondere dann, wenn der Flansch 3 unmittelbar an eine zu evakuierende Anlage angeschlossen wird. Wesentlich ist, daß sämtliche von der Vakuumpumpe 1 angesaugten Gase durch das Filterflies 18 hindurchtreten.

Bei größeren Nennweiten kann es zweckmäßig sein, das Filtervlies zu stützen. Dieses kann beispielsweise mit Hilfe eines nicht dargestellten Stützgewebes erfolgen, das dem erfindungsgemäßen Filtervlies anliegt.

## Patentansprüche

1. Turbomolekularvakuumpumpe mit einem im Ansaugbereich befindlichen Filter, wobei der Filter ein Filtervlies (18) mit Edelstahlfasern ist, um Partikel mit einer Korngröße von z.B. 1 µ bei dem von der Turbomolekularpumpe erzeugten Vakuum abzuscheiden.

2. Pumpe nach Anspruch 1, dadurch gekennzeichnet, dass die Edelstahlfasern eine Stärke von wenigen, vorzugsweise 4 µ haben.

3. Pumpe nach Anspruch 1 oder 2 , dadurch gekennzeichnet, dass der Filter als versintertes Metallfaservlies mit einem Gewicht von ca. 800 bis 1000 g/m² und einer Porösität von mehr als 90 Prozent ausgebildet ist.

4. Pumpe nach Anspruch 1, 2 oder 3, dadurch gekennzeichnet, dass der Filter als Flachfilter ausgebildet ist und eine Stärke von 1 bis 3 mm, vorzugsweise 2 mm, hat.

5. Pumpe nach einem der vorhergehenden Ansprüche, dadurch gekennzeichnet, dass es zwischen zwei Flanschen (8, 11) eingespannt ist.

6. Pumpe nach einem der vorhergehenden Ansprüche, dadurch gekennzeichnet, dass es einem Stützgewebe anliegt.

7. Pumpe nach einem der vorhergehenden Ansprüche, dadurch gekennzeichnet, dass dem Ansaugbereich, in dem sich das Filtervlies befindet, ein Grobfilter (13) vorgelagert ist.

8. Pumpe nach Anspruch 7, dadurch gekennzeichnet, dass der Grobfilter (13) siphonartig gestaltet ist.

## Claims

1. Turbomolecular vacuum pump with a filter located in the intake region, wherein the filter is a random fibre filtering mat (18) with superrefined steel fibres, in order to separate particles with a grain size of, for example, 1 µ in the vacuum generated by the turbomolecular pump.

2. Pump according to claim 1, characterised in that the superrefined steel fibres have a thickness of a few µ, preferably 4 µ.

3. Pump according to claim 1 or 2, characterised in that the filter is constructed as a sintered random metal-fibre mat with a weight of about 800 to 1000 g/m² and a porosity of more than 90 per cent.

4. Pump according to claim 1, 2 or 3, characterised in that the filter is constructed as a flat filter and has a thickness of 1 to 3 mm, preferably 2 mm.

5. Pump according to one of the preceding claims, characterised in that the random fibre filtering mat is clamped between two flanges (8, 11).

6. Pump according to one of the preceding claims, characterised in that the random fibre filtering mat lies against a supporting fabric.

7. Pump according to one of the preceding claims, characterised in that a coarse filter (13) is mounted upstream of the intake region in which the random fibre filtering mat is located.

8. Pump according to claim 7, characterised in that the coarse filter (13) is of siphon-like construction.

## Revendications

1. Pompe à vide turbomoléculaire comportant un filtre situé dans la zone d'aspiration, le filtre étant une nappe filtrante (18) comportant des fibres en acier inoxydable, afin de séparer des particules d'une taille de grain de par exemple 1 µ sous le vide généré par la pompe turbomoléculaire.

2. Pompe selon la revendication 1, caractérisée en ce que les fibres en acier inoxydable présentent une épaisseur de quelques µ, de préférence de 4 µ.

3. Pompe selon l'une ou l'autre des revendications 1 et 2, caractérisée en ce que le filtre est réalisé sous forme d'une nappe de fibres métalliques frittée qui présente un poids d'environ 800 à 1000 g/m² et une porosité de plus de 90 %.

4. Pompe selon l'une quelconque des revendications 1, 2 ou 3, caractérisée en ce que le filtre est réalisé sous forme d'un filtre plat et présente une épaisseur de 1 à 3 mm, de préférence de 2 mm.

5. Pompe selon l'une quelconque des revendications précédentes, caractérisée en ce que la nappe est serrée entre deux brides (8, 11).

6. Pompe selon l'une quelconque des revendications précédentes, caractérisée en ce que la nappe s'appuie contre un tissu de soutien.

7. Pompe selon l'une quelconque des revendications précédentes, caractérisée en ce qu'un filtre grossier (13) est agencé en amont de la zone d'aspiration dans laquelle se trouve la nappe filtrante.

8. Pompe selon la revendication 7, caractérisée en ce que le filtre grossier (13) est réalisé en forme de siphon.
